# FASCICULE DE BREVET EUROPEEN

(11) **EP 0 348 324 B1**
(45) Date de publication et mention de la délivrance du brevet: **22.09.1993**
(21) Numéro de dépôt: 89470010.3
(22) Date de dépôt: 03.05.1989
(51) Int. Cl.: B65D 77/06

(54) **Dispositif d'ouverture-fermeture pour sachet en matière synthétique souple avec moyen de préhension**
Vorrichtung zum Öffnen und Verschliessen eines Beutels aus Kunststoff mit einer Haltevorrichtung
Opening/closing device with holding means for a pliable plastic sachet

(30) Priorité: 22.06.1988 FR 8808567
(43) Date de publication de la demande: 27.12.1989
(73) Titulaire: SOCIETE GENERALE DES EAUX MINERALES DE VITTEL, F-88800 Vittel (Vosges) (FR)
(72) Inventeur: Chatourel, Daniel, F-88800 Vittel (FR)
(74) Mandataire: Poupon, Michel

(56) Documents cités:
- WO-A-80/00556
- FR-A- 1 521 270
- US-A- 3 119 543

## Description

La présente invention a pour objet un dispositif d'ouverture-fermeture destiné à être utilise en combinaison avec un sachet souple en particulier pour le conditionnement de liquides, du type comportant un ensemble d'obturation et de versage constitué par un fût cylindrique et par un bouchon coopérant avec ledit fût et muni de moyens de découpe et de perforation de la paroi dudit sachet par vissage ou pression pour en permettre l'ouverture.

Des dispositifs de ce type sont en eux-mêmes connus.

Ils ont par exemple fait l'objet du brevet US-A-4 440 316 ainsi que de la demande de brevet en France FR-A-2 600 974 au nom de la demanderesse.

Les sachets souples concernés ont par exemple fait l'objet, ceci non limitativement, de la demande de brevet en France FR-A-2 554 785 également au nom de la demanderesse.

Pour des sachets munis d'un dispositif d'ouverture-fermeture du type décrit précédemment, il est nécessaire de maintenir la corne supérieure du sachet d'une main pendant le vissage du bouchon, vissage qui entraine la perforation du film formant la paroi du sachet à cet endroit.

Cette solution est assez peu pratique pour la plupart des consommateurs.

Par ailleurs, il y a risque, en cas de manipulation mal réalisée, que les dents du bouchon viennent percer la paroi opposée ce qui vient à rendre le sachet inutilisable après un premier usage.

Par ailleurs on connait le document WO-A-8 000 556 qui montre un sachet souple dans un contenant rigide équipé d'un ensemble de versage-obturation permettant la perforation du sachet souple et interdisant la perforation de sa paroi opposée. Cependant cet ensemble est rapporte sur le contenant ce qui complique la mise en oeuvre et augmente le coût.

La présente invention a pour objet de remédier à tous les inconvénients précités en proposant un dispositif dans lequel il existe un moyen rigide ou semi-rigide de préhension lors de la perforation et interdisant la perforation de la paroi opposée à ladite perforation, moyen devant être simple et peu onéreux.

Conformément à l'invention, ce résultat est obtenu avec un dispositif d'ouverture-fermeture destine à être utilise en combinaison avec un sachet souple en particulier pour le conditionnement de liquide du type comportant un ensemble d'obturation et de versage constitué par un fût cylindrique et par un bouchon coopérant avec ledit fût et muni de moyens de découpe et de perforation de la paroi dudit sachet par vissage ou pression pour en permettre l'ouverture caractérisé en ce que le fût comporte un moyen s'étendant radialement par rapport à celui-ci et permettant la préhension par l'utilisateur au moment du perçage de ladite paroi, ledit moyen étant venu de matière avec le fût et consistant en une languette.

En variante, ledit moyen consistera en deux languettes triangulaires, de préférence symétriques.

On pourra prévoir que, dans le cas d'une double languette, celles-ci soient suffisamment flexibles ou munies chacune d'une ligne d'affaiblissement pour autoriser le repliage de leurs extrémités vers l'arrière du fût, en même temps que la préhension, de manière à limiter la course des dents du bouchon.

On comprendra mieux l'invention à l'aide de la description ci-après faite en référence aux dessins annexes dans lesquels :
- la figure 1A est une vue en coupe longitudinale d'un dispositif conforme à l'invention,
- la figure 1B est une vue de dessus du dispositif de la figure 1A,
- la figure 1C illustre le fonctionnement dudit dispositif, avec une variante de préhension 1D,
- les figures 2A et 2B sont des variantes des figures précédentes,
- la figure 3A est une vue partielle en coupe longitudinale d'un autre mode de mise en oeuvre avec limitation de la pénétration du bouchon,
- la figure 3B est une vue de dessus du dispositif de la figure 3A,
- la figure 3C illustre le fonctionnement dudit mode de mise en oeuvre,
- la figure 4A est une vue en coupe longitudinale d'un dispositif conforme à l'invention dans lequel le moyen de préhension est la bague d'inviolabilité,
- la figure 4B est une vue de dessus du dispositif de la figure 4A,
- la figure 4C illustre le fonctionnement dudit mode de mise en oeuvre.

On a représenté à la figure 1A un dispositif composé d'un fût (1) muni d'un filetage (2) adapté sur un sachet dont on a représenté une paroi (3) qui doit être déchirée par un bouchon venant se visser sur le fût (1) et muni de dents de découpe.

Pour la préhension du sachet, qui est souple, on utilise comme moyen une languette (4) de forme générale triangulaire aux angles arrondis, telle que représentée plus clairement à la figure 1B. Ainsi l'utilisateur maintient d'une main la languette (4) et imprime au bouchon un mouvement de rotation par son autre main, ce qui entraine la perforation de la paroi (3), donc l'ouverture du sachet souple et la possibilité d'en verser le contenu.

On pourra prévoir sur la pointe de la languette un bossage (5) qui aidera à la préhension par l'utilisateur.

Dans la variante des figures 2A et 2B, la structure est identique mais double, c'est-à-dire que l'on trouve deux languettes symétriques (6,7) de structure analogue à la précédente.

Dans cette structure les languettes peuvent être prises entre les doigts d'une seule main et repliées vers l'arrière. Elles garantissent alors également, outre la préhension, qu'il n'y ait pas perforation de la paroi opposée, ce qui sera explicité pour la variante suivante.

On a en effet représenté aux figures 3A, 3B et 3C une variante dans laquelle chaque aile latérale (8) au nombre de deux, est constituée de secteurs trapézoidaux (9,10) dont les petites bases (9',10') sont disposées vers la corne supérieure (17) du sachet (18) représenté à la figure 3C.

Les secteurs sont reliés entre eux par des lignes de moindre résistance (11,12). La ligne (12) permettra une réelle articulation du secteur (10) sur le secteur (9) et la ligne (11) entre le secteur (9) et l'embase proprement dite.

Avantageusement, le secteur (10) sera strié ou cannelé pour faciliter la préhension.

Les lignes (11) et (12) interviennent également au niveau de la fabrication du produit.

De plus, la ligne (11) sert à replier la corne avant usage.

De cette manière, l'utilisateur peut saisir les secteurs entre les doigts, comme représenté à la figure 3C, ce qui réalise à la fois la préhension et limite la pénétration des dents du bouchon, donc évite la perforation de la paroi opposée du sachet.

Les figures 4A et 4B illustrent un mode de mise en oeuvre dans lequel le fût (1) est venu de matière avec une bague d'inviolabilité (13) comportant une languette (14) de préhension, ladite bague étant reliée audit fût par un pontet (15) souple.

Le fonctionnement est le suivant. Pour ouvrir le sachet et le perforer, l'utilisateur dévisse le bouchon. Puis il dégage la bague d'inviolabilité en la prenant par la languette (14) passant son doigt dans l'orifice (16) de ladite bague, il peut avoir un point de préhension qui lui permet de visser le bouchon sur le fût pour percer la paroi du film.

## Revendications

1. Dispositif d'ouverture-fermeture destine à être utilisé en combinaison avec un sachet souple (18) en particulier pour le conditionnement de liquide du type comportant un ensemble d'obturation et de versage constitué par un fût (1) cylindrique et par un bouchon coopérant avec ledit fût et muni de moyens de découpe et de perforation de la paroi dudit sachet par vissage ou pression pour en permettre l'ouverture caractérisé en ce que le fût (1) comporte un moyen s'étendant radialement par rapport à celui-ci et permettant la préhension par l'utilisateur au moment du perçage de ladite paroi, ledit moyen étant venu de matière avec le fût et consistant en une languette (4,6,7,8,14,15).

2. Dispositif selon la revendication précédente caractérisé en ce que ladite languette (4) est de forme générale triangulaire aux angles arrondis.

3. Dispositif selon la revendication 2, caractérisé en ce que le dispositif comporte deux languettes symétriques (6,7).

4. Dispositif selon l'une quelconque des revendications 2 et 3 caractérisé en ce que le dispositif comporte deux languettes symétriques (6,7).

5. Dispositif selon la revendication 1 caractérisé en ce qu'il comporte deux ailes latérales (8) constituées de secteur trapézoidaux (9,10) dont les petites bases (9',10') sont disposées vers la corne supérieure (17) du sachet (18).

6. Dispositif selon la revendication 5 caractérisé en ce que lesdits secteurs sont reliés entre eux et l'embase du fût par des lignes de moindre résistance (11,12).

7. Dispositif selon l'une quelconque des revendications 5 et 6 caractérisé en ce que les secteurs (10) sont striés ou cannelés.

8. Dispositif selon la revendication 1 caractérisé en ce que le fût (1) est venu de matière avec une bague d'inviolabilité (13) comportant une languette (14) de préhension, ladite bague étant reliée audit fût par un pontet (15) souple.

## Claims

1. Opening and closing device intended to be used in combination with a flexible sachet (18), particularly for the packaging of liquid, of the type comprising a sealing and pouring assembly formed by a cylindrical handle (1) and by a stopper co-operating with said handle and provided with means for cutting and perforating the wall of said sachet by screwing or pressure in order to permit the opening thereof, characterised in that the handle (1) comprises a means extending radially relative to the latter and permitting the user to grip at the time when said wall is pierced, said means being integrally formed with the handle and comprising a small tongue (4,6,7,8,14,15).

2. Device according to the preceding claim, characterised in that said small tongue (4) has a general triangular configuration with rounded corners.

3. Device according to claim 2, characterised in that the device comprises two symmetrical small tongues (6,7).

4. Device according to any of claims 2 and 3, characterised in that the device comprises two symmetrical small tongues (6,7).

5. Device according to claim 1, characterised in that it comprises two lateral wings (8) formed of trapezoidal portions (9,10), the small bases (9',10') of which are disposed towards the upper horn (17) of the sachet (18).

6. Device according to claim 5, characterised in that said portions are connected to each other and to the collar of the handle by lines of least resistance (11,12).

7. Device according to any of claims 5 and 6, characterised in that the portions (10) are grooved or channelled.

8. Device according to claim 1, characterised in that the handle (1) is integrally formed with an indestructible ring (13) comprising a small gripping tongue (14), said ring being connected to said handle by a flexible trigger-guard (15).

## Patentansprüche

1. Vorrichtung zum Öffnen und Verschließen, welche zum Gebrauch bei einem flexiblen Beutel (18) bestimmt ist, insbesondere zum Aufbewahren von Flüssigkeiten, der eine Anordnung zum Verschließen und Ausgießen hat, die durch einen zylindrischen Schaft (1) und einen Stopfen gebildet ist, der mit dem genannten Schaft zusammenwirkt und der mit Mitteln zum Abschneiden und Perforieren der Wand des besagten Beutels durch Schrauben oder Drücken ausgestattet ist, um auf diese Weise das Öffnen zu ermöglichen, **dadurch gekennzeichnet**, daß der Schaft (1) eine sich in Bezug auf diesen sich radial erstreckende Einrichtung aufweist, die es dem Benutzer ermöglicht, diesen im Augenblick der Lochung der genannten Wand zu ergreifen, wobei die besagte Einrichtung aus dem gleichen Werkstoff wie der Schaft einstückig mit diesem als Lasche (4, 6, 7, 8, 14, 15) ausgebildet ist.

2. Vorrichtung nach dem vorhergehenden Anspruch, **dadurch gekennzeichnet**, daß die genannte Lasche (4) eine im wesentlichen dreieckige Form mit gerundeten Ecken hat.

3. Vorrichtung nach Anspruch 2, **dadurch gekennzeichnet**, daß die Vorrichtung zwei symmetrische Laschen (6, 7) aufweist.

4. Vorrichtung nach einem der Ansprüche 2 oder 3, **dadurch gekennzeichnet**, daß die Vorrichtung zwei symmetrische Laschen (6, 7) aufweist.

5. Vorrichtung nach Anspruch 1, **dadurch gekennzeichnet**, daß sie zwei seitliche Flügel (8) aufweist, welche durch zwei trapezförmige Bereiche (9, 10) gebildet sind, deren kleinere Basis (9', 10') jeweils gegen die obere Ecke (17) des Beutels (18) gerichtet ist.

6. Vorrichtung nach Anspruch 5, **dadurch gekennzeichnet**, daß die genannten Bereiche miteinander und mit der Basis des Schaftes über Sollbruchlinien (11, 12) verbunden sind.

7. Vorrichtung nach einem der Ansprüche 5 und 6, **dadurch gekennzeichnet**, daß die Bereiche (10) geriffelt oder gerippt sind.

8. Vorrichtung nach Anspruch 1, **dadurch gekennzeichnet**, daß der Schaft (1) in einem Stück mit einem nicht zu zerstörenden, eine Lasche (14) zum Greifen aufweisenden Ring (13) ausgebildet ist, der durch einen flexiblen Bügel (15) mit dem genannten Schaft verbunden ist.
